# EUROPÄISCHE PATENTSCHRIFT

(11) **EP 4 013 657 B1**
(45) Veröffentlichungstag und Bekanntmachung des Hinweises auf die Patenterteilung: **06.09.2023**
(21) Anmeldenummer: 20740155.5
(22) Anmeldetag: 13.07.2020
(51) Int. Cl.: B61G 5/08

(54) **AUTOMATISCHE LUFTKUPPLUNG FÜR EIN SCHIENENFAHRZEUG**
AUTOMATIC AIR COUPLING FOR A RAIL VEHICLE
RACCORD D'AIR AUTOMATIQUE POUR VÉHICULE FERROVIAIRE

(30) Priorität: 12.08.2019 DE 102019121649
(43) Veröffentlichungstag der Anmeldung: 22.06.2022
(73) Patentinhaber: Voith Patent GmbH, 89522 Heidenheim (DE)
(72) Erfinder: SCHÜLER, Martin, 42929 Wermelskirchen (DE); KOLSHORN, Kay, 38304 Wolfenbüttel (DE); RADEWAGEN, Christian, 38228 Salzgitter (DE); SCHÄFER, Wladimir, 31157 Sarstedt (DE); SCHULZ, Jörn, 38690 Goslar (DE)
(74) Vertreter: Voith Patent GmbH - Patentabteilung
(86) Internationale Anmeldenummer: PCT/EP2020/069756
(87) Internationale Veröffentlichungsnummer: WO 2021/028136

(56) Entgegenhaltungen:
- DE-A1-102016 104 188
- DE-A1-102017 120 237
- DE-B- 1 231 744
- FR-A- 1 369 860
- FR-A1- 2 071 975
- US-A- 4 892 204

## Beschreibung

Die vorliegende Erfindung betrifft eine automatische Luftkupplung für ein Schienenfahrzeug, wobei das Schienenfahrzeug insbesondere in Form eines Güterwagens ausgeführt ist, im Einzelnen gemäß dem Oberbegriff von Anspruch 1.

Automatische Luftkupplungen werden herkömmlich in Schienenfahrzeugen, die für den Personenverkehr bestimmt sind, verwendet und sind dort Bestandteil der automatischen Zugkupplung. Die automatische Luftkupplung dient dabei dem Kuppeln der Hauptluftleitung zwischen den einzelnen Schienenfahrzeugen eines Zugs, das heißt zwischen den einzelnen Wagen, wobei unter Wagen sowohl Triebwagen als auch gezogene/geschobene Wagen zu verstehen sind. In der Hauptluftleitung des Zugs muss ein notwendiger Luftdruck aufgebaut werden, um die Bremsen aller gekuppelten Schienenfahrzeuge zu lösen. Umgekehrt, wenn der Luftdruck in der Hauptluftleitung fällt, wird das jeweilige Schienenfahrzeug abgebremst.

Im Personenverkehr wird die Luftkupplung automatisch betätigt, wenn zwei automatische Zugkupplungen gegeneinander gefahren werden und eine sichere mechanische Verbindung zwischen den Zugkupplungen hergestellt wird. In der Regel ist das Mundstück der jeweiligen Luftkupplung mittig am oberen Rand der Stirnplatte positioniert und an das Mundstück schließt sich ein Strömungskanal für die Druckluft an, in welchem ein Ventil angeordnet ist. Der Strömungskanal mündet jenseits des Ventils, vom Mundstück aus gesehen, in einem Druckluftstutzen, an dem ein Druckluftschlauch oder ein Druckluftrohr des entsprechenden Schienenfahrzeugs angeschlossen werden kann, um die Verbindung zu den Bremsen beziehungsweise zum anderen Ende des Schienenfahrzeugs und die dort vorgesehene Luftkupplung herzustellen.

Die Betätigung des Ventils in dem Strömungskanal erfolgt mechanisch durch den sogenannten Kupplungsverschluss, genauer durch dessen Hauptbolzen, der durch ein an diesem drehfest angeschlossenes sogenanntes Herzstück verdreht wird, wenn die Zugkupplungen gegeneinander gefahren werden. Mit den Herzstücken beider Kupplungen und entsprechenden Kuppelösen, in die Vorsprünge der Herzstücke eingreifen, wird die mechanische Verriegelung zwischen den beiden Zugkupplungen hergestellt. Auch das Entkuppeln erfolgt durch Verdrehen der Herzstücke und damit des Kupplungsverschlusses und des Hauptbolzens.

Gattungsgemäße automatische Luftkupplungen weisen eine Verlängerung des Kupplungsverschlusses beziehungsweise des Hauptbolzens auf, wobei die Verlängerung in Form einer Welle an dem Kupplungsverschluss beziehungsweise am Hauptbolzen drehfest angeschlossen werden kann und mit einem Nocken versehen ist, der beim Verdrehen der Welle das Ventil im Sinne eines Öffnens des Strömungskanals beim Kuppelvorgang betätigt. Beim Entkuppelvorgang wird der Nocken entsprechend mit der Welle zurückgedreht und gibt das Ventil frei, das dann durch die Kraft eines Federspeichers geschlossen wird und den Strömungskanal versperrt.

Damit ist die Stellung des Ventils beziehungsweise eines Ventilkörpers des Ventils, der mit einem Ventilsitz zusammenarbeitet, abhängig von der Stellung des Kupplungsverschlusses. In der kuppelbereiten Stellung hält das Ventil den Strömungskanal und damit die Hauptluftleitung geschlossen. In der gekuppelten Stellung hält das Ventil den Strömungskanal und damit die Hauptluftleitung geöffnet.

Beim Kuppeln treffen die Mundstücke beider Luftkupplungen aufeinander und werden luftdicht aneinander gepresst. Gleichzeitig dreht der Kupplungsverschluss beziehungsweise dessen Hauptbolzen in die gekuppelte Stellung und öffnet das Ventil, wie dargelegt.

Bei einem Kupplungsbruch, das heißt bei einem unbeabsichtigten Auseinanderfahren der Zugkupplungen, obwohl sich der Hauptbolzen in der verriegelten Stellung befindet, bleibt auch die Stellung des Nockens gegenüber dem gekuppelten Zustand unverändert. Damit bleibt das Ventil geöffnet und die Hauptluftleitung kann entlüftet werden. Der Druckabfall führt zu einer Zwangsbremsung des Schienenfahrzeugs, da die Bremsen betätigt werden.

Bei Güterwagen kommen solche automatischen Luftkupplungen herkömmlich nicht zum Einsatz. Vielmehr erfolgt hier das Kuppeln von einfachen Rohrstücken über stirnseitige Dichtungen, um die Hauptluftleitung zweier Schienenfahrzeuge aneinander anzuschließen. Dies ermöglicht, solche Kupplungen und die gesamten Hauptluftleitungen mit einem besonders großen Strömungsquerschnitt auszubilden. Beachtlich ist dabei die große Länge von Zügen mit Güterwagen. Bei einem Kupplungsbruch muss sich der Druckabfall in der Hauptluftleitung ausgehend von der Bruchstelle von Fahrzeug zu Fahrzeug ausbreiten, um alle Fahrzeuge gemeinsam abzubremsen. An die Ausbreitungsgeschwindigkeit, auch Durchschlaggeschwindigkeit genannt, werden daher hohe Anforderungen gestellt. Insbesondere wird gemäß Bahnnormen eine Mindestdurchschlaggeschwindigkeit von 250 Metern pro Sekunde vorgegeben.

Nachteilig bei den Luftkupplungen für Güterwagen ist der Aufwand für deren Betätigung. Zugleich sind diese Luftkupplungen jedoch äußerst robust gestaltet. Die automatischen Luftkupplungen von Schienenfahrzeugen für den Personenverkehr hingegen sind herkömmlich weniger robust und beispielsweise anfällig für von oben auftreffende Fremdkörper, wie beispielsweise Teile von Schüttgut, wie dies bei Schienenfahrzeugen für den Güterverkehr vorkommt. Ferner ergeben sich aufgrund der komplexeren Leitungsführung größere Druckverluste.

DE 669 444 A offenbart eine selbsttätige Kupplung für Fahrzeuge, bei welcher der Strömungskanal zwischen dem Mundstück und dem Druckluftanschluss eine Gabelung aufweist, in welcher ein Ventil eingebaut ist, dessen Antrieb von einer inneren Umfangswand des Gehäuses vollumfänglich umschlossen wird, wobei die innere Umfangswand ihrerseits wiederrum vollumfänglich von einer äußeren Umfangswand umschlossen wird, um den Strömungskanal auszubilden.

DE 10 2016 104 188 A1 offenbart eine Vorrichtung zum Aktivieren von mindestens einer Funktionskomponente einer automatischen Mittelpufferkupplung, wobei eine um eine Verdrehachse verdrehbare Welle mit drei Nocken versehen ist, wobei der erste und der zweite Nocken Ventilanordnungen betätigen und der dritte Nocken auf den Stößel einer Positionserfassungseinrichtung wirkt und diesen mit seiner Nockenkontur in Abhängigkeit der Verdrehstellung mehr oder minder in das Gehäuse der Positionserfassungseinrichtung einschiebt. Es können auch zwei entsprechende mechanische Positionserfassungseinrichtungen vorgesehen sein, die demselben Nocken zugeordnet sind.

US 4 892 204 A offenbart eine Steuervorrichtung für eine Schienenfahrzeugkupplung mit einem Metalldetektor, der im oberen Bereich frontseitig an einer Stirnplatte angeordnet ist, um einen Kupplungshaken aus Metall zu erfassen, wenn dieser in die Stirnplatte eingeführt wird.

Der vorliegenden Erfindung liegt die Aufgabe zugrunde, eine automatische Luftkupplung für ein Schienenfahrzeug anzugeben, wobei die automatische Luftkupplung komfortabel bedienbar ist, zugleich robust gestaltet ist und insbesondere auch die Anforderung von Luftkupplungen für Schienenfahrzeuge in Form von Güterwagen erfüllt.

Die erfindungsgemäße Aufgabe wird durch eine automatische Luftkupplung mit den Merkmalen von Anspruch 1 gelöst. Die abhängigen Ansprüche beschreiben vorteilhafte und besonders zweckmäßige Ausgestaltungen der Erfindung sowie eine automatische Zugkupplung mit einer erfindungsgemäßen automatischen Luftkupplung.

Die automatische Luftkupplung für ein Schienenfahrzeug gemäß der vorliegenden Erfindung, wobei das Schienenfahrzeug insbesondere in Form eines Güterwagens ausgeführt ist, weist entsprechend der eingangs erläuterten gattungsgemäßen Gestaltung ein Mundstück zum Ankuppeln der Luftkupplung an eine gegengleiche Luftkupplung auf, ferner einen Druckluftstutzen zum Anschließen der Luftkupplung an ein Schienenfahrzeugdruckluftsystem und einen Strömungskanal, der das Mundstück druckluftleitend mit dem Druckluftstutzen verbindet. Im Strömungskanal ist ein Ventil angeordnet, das einen Ventilkörper und einen Ventilsitz umfasst. Der Ventilkörper ist bewegbar zwischen einer Öffnungsposition, in der er den Strömungskanal zumindest weitgehend oder vollständig freigibt, und einer Schließposition, in welcher er den Strömungskanal druckdicht absperrt. Damit wird insbesondere auch eine Hauptluftleitung, von welcher der Strömungskanal einen Teil ausbildet, entsprechend abgesperrt.

Dem Ventil ist ein Ventilantrieb zugeordnet, der am Ventilkörper zumindest mittelbar angreift, um diesen aus der Öffnungsposition in die Schließposition und/oder aus der Schließposition in die Öffnungsposition zu verbringen, also entsprechend zu betätigen. Beispielsweise verbringt der Ventilantrieb den Ventilkörper aktiv in die Öffnungsposition, wohingegen der Ventilkörper durch die Kraft eines Federspeichers, beispielsweise einer Druckfeder, in die Schließposition bewegt wird. Es ist jedoch auch vorstellbar, dass der Ventilantrieb den Ventilkörper aktiv in die Verschließposition verbringt und der Ventilkörper durch die Kraft eines Federspeichers in die Öffnungsposition verbracht wird. Schließlich ist vorstellbar, dass der Ventilantrieb beide Bewegungen aktiv bewirkt, also das Verbringen des Ventilkörpers aus der Öffnungsposition in die Schließposition und umgekehrt.

Der Ventilantrieb umfasst eine um eine Verdrehachse verdrehbare Welle, die zum drehfesten Anschluss an einen Schienenfahrzeugkupplungsverschluss, insbesondere dessen Hauptbolzen, ausgeführt ist oder die durch den Schienenfahrzeugkupplungsverschluss beziehungsweise dessen Hauptbolzen gebildet wird. Die verdrehbare Welle ist mit wenigstens einem Nocken versehen, der integral mit der Welle ausgeführt sein kann oder an der Welle drehfest montiert ist. Der wenigstens eine Nocken greift zumindest mittelbar am Ventilkörper zu dessen Betätigung an.

Erfindungsgemäß ist im Bereich des Nockens wenigstens ein Positionssensor vorgesehen, der eine Verdrehposition des Nockens zumindest mittelbar erfasst. Der wenigstens eine Positionssensor ist als berührungsloser Sensor ausgeführt.

Bevorzugt weist der wenigstens eine Positionssensor eine Fassungsfläche auf, die dem Nocken bezüglich der Drehachse radial und mit Abstand gegenübersteht.

Erfindungsgemäß ist es somit möglich, sicher festzustellen, ob sich der Nocken in einer Position befindet, in welcher der Ventilkörper die Öffnungsposition einnimmt, oder in einer Position, in welcher der Ventilkörper die Schließposition oder gegebenenfalls eine Zwischenposition einnimmt. Es kann ferner sicher festgestellt werden, ob ein Verdrehen des Hauptbolzens des Kupplungsverschlusses die gewünschte Verdrehung des Nockens bewirkt und damit das Ventil wie gewünscht betätigt wird.

Durch die Positionierung des wenigstens einen Positionssensors unmittelbar im Bereich des Nockens, beispielsweise in einer gemeinsamen Ebene, insbesondere Horizontalebene, mit dem Nocken, wird auch der eingangs dargestellte Anwendungsfall insbesondere bei einem Güterwagen berücksichtigt, dass ein Fremdkörper, beispielsweise Schüttgut, von oben auf die Luftkupplung fällt und damit den Nocken verklemmen kann und/oder den Nocken beziehungsweise dessen Anschluss an die Welle beschädigen kann. Somit sind Situationen vorstellbar, in denen zwar die Welle oder der Kupplungsverschluss beziehungsweise Hauptbolzen, an dem die Welle angeschlossen ist, verdreht wird, der Nocken jedoch dieser Drehbewegung nicht folgt, was bisher nicht beziehungsweise nicht sofort feststellbar war. Die vorliegende Erfindung erhöht somit die Betriebssicherheit der Luftkupplung.

Die Anordnung des wenigstens einen Positionssensors im Bereich des Nockens ermöglicht ferner eine besonders günstige bauraumoptimierte Gestaltung und eine gute Zugänglichkeit zu dem wenigstens einen Positionssensor.

Abweichend von herkömmlichen Sensoren, die mit Nocken zusammenarbeiten und dabei die Kontur des Nockens mechanisch abtasten, was der herkömmliche Sinn eines solchen Nockens ist, wird durch die erfindungsgemäße Lösung auf diese mechanische Abtastung verzichtet, jedoch der Gedanke des Nockens beibehalten. Durch die berührungslose Gegenüberstellung des wenigstens einen Positionssensors zu dem Nocken, wird nicht nur die notwendige Mechanik vermieden und damit eine äußerst robuste Ausführungsform geschaffen, sondern alle ungünstigen Rückstellkräfte auf den Ventilantrieb werden vermieden.

Gemäß der Erfindung umfasst die Luftkupplung ein Gehäuse, welches den Strömungskanal ausbildet und zugleich den Nocken über dessen äußeren Umfang zumindest in Umfangsrichtung zur Verdrehachse umschließt.

Der wenigstens eine Positionssensor ist vom Gehäuse getragen, beispielsweise in einer Bohrung im Gehäuse gehalten werden. Insbesondere ist der wenigstens eine Positionssensor durch die Bohrung im Gehäuse gesteckt und dort verschraubt oder anderweitig befestigt. Auf separate Trag- und Befestigungseinrichtungen für die einzelnen Sensoren an der Kupplung und eine aufwendige Ausrichtung der Sensoren gegenüber der Kupplungsbetätigung kann somit verzichtet werden. Die Anordnung der Aufnahmeeinrichtungen für die Sensoren am Gehäuse ermöglicht ferner eine möglichst genaue Positionierung dieser zueinander und gegenüber den Nocken.

Der Strömungskanal erstreckt sich gemäß einer Ausführungsform der Erfindung zumindest abschnittsweise bogenförmig in Umfangsrichtung und/oder Tangentialrichtung zu der Drehachse.

Das Mundstück und/oder der Druckluftstutzen können sich zum Beispiel in der Radialrichtung zu der Verdrehachse erstrecken, das heißt die Druckluftströmung in das Mundstück hinein oder aus diesem heraus erfolgt zunächst in der Radialrichtung, anschließend strömt die Druckluft durch den Strömungskanal in der Umfangsrichtung und/oder Tangentialrichtung und anschließend strömt die Druckluft im Druckluftstutzen wieder in Radialrichtung, jeweils bezogen auf die Verdrehachse.

Besonders günstig ist es, wenn das Gehäuse den Nocken und insbesondere die Welle stirnseitig zur Verdrehachse abdeckt. Damit ist der Nocken und insbesondere die Welle vor herabfallenden Fremdkörpern, beispielsweise Schüttgut, gesichert. Vorteilhaft kann auf zusätzliche Abschirmbleche verzichtet werden.

Der Positionssensor ist beispielsweise als induktiver Sensor oder als kapazitiver Sensor ausgeführt. Es kommen jedoch auch andere Positionssensoren in Betracht, beispielsweise in Form eines optischen Sensors oder Hall-Sensors.

Gemäß einer besonders bevorzugten Ausführungsform der Erfindung ist die Welle mit wenigstens zwei über dem Umfang verteilt positionierten Nocken versehen, von denen der erste Nocken angeordnet ist, den Ventilkörper zu betätigen, und der zweiten Nocken als Positionsgeber für den Positionssensor ausgebildet ist. Der zweite Nocken sollte sich dann zusammen mit dem ersten Nocken verdrehen und ist entsprechend zumindest mittelbar drehfest am ersten Nocken angeschlossen oder einteilig mit diesem ausgeführt.

Bei einer besonders günstigen Gestaltung der Erfindung weist das Gehäuse in einem Radialschnitt durch die Verdrehachse gesehen eine äußere Umfangswand und eine innere Umfangswand auf. Die innere Umfangswand trennt einen Nockenraum, in welchem der wenigstens eine Nocken positioniert ist, von dem Strömungskanal ab. Die äußere Umfangswand begrenzt den Strömungskanal und den Nockenraum auf der jeweils radial äußeren Seite, bezogen auf die Verdrehachse, wobei der wenigstens eine Positionssensor bevorzugt an einem Wandabschnitt der äußeren Umfangswand angeordnet ist, der der inneren Umfangswand bezogen auf die Verdrehachse diametral gegenübersteht.

Eine erfindungsgemäße automatische Zugkupplung für ein Schienenfahrzeug, was wiederum insbesondere in Form eines Güterwagens ausgeführt ist, weist wenigstens eine Stirnplatte auf, die mechanische Kupplungsbauteile wie beispielsweise einen Trichter und einen Kegel umschließt. Erfindungsgemäß ist eine Luftkupplung der dargestellten Art vorgesehen, wobei das Mundstück bevorzugt aus einer Stirnfläche der Stirnplatte herausragt.

Die automatische Zugkupplung weist insbesondere die eingangs dargestellt Bauteile, wie eine Herzstück, wenigstens eine Kuppelöse, einen Kupplungsverschluss und/oder einen Hauptbolzen auf, wobei die Welle der Luftkupplung, wie dargelegt, hieran angeschlossen sein kann.

Die Erfindung soll nachfolgend anhand eines Ausführungsbeispiels und den Figuren exemplarisch erläutert werden.

Es zeigen:
- Figur 1: einen Radialschnitt durch die Drehachse einer erfindungsgemäß ausgeführten automatischen Luftkupplung;
- Figur 2: eine dreidimensionale Draufsicht auf eine automatische Zugkupplung mit einer erfindungsgemäßen Luftkupplung, die entsprechend der Luftkupplung aus der Figur 1 ausgeführt ist.

In der Figur 1 ist eine erfindungsgemäße automatische Luftkupplung für ein Schienenfahrzeug, bevorzugt in Form eines Güterwagens, dargestellt, wobei die Ansicht einen Radialschnitt durch die Verdrehachse 6 des Ventilantriebs 5 zeigt.

Die Luftkupplung weist ein Mundstück 1 auf, mit welchem die Luftkupplung an eine gegengleiche Luftkupplung, insbesondere an ein gegengleiches Mundstück, angekuppelt werden kann. Das Mundstück 1 ragt zum Beispiel aus einer Stirnplatte 11 einer Zugkupplung heraus oder über diese hervor, wie durch die gestrichelten Linien angedeutet wird. Zum Beispiel weist das Mundstück 1 eine Hülse 1.1 auf, die in der Ankuppelrichtung verschiebbar oder verformbar ist, sodass das freie Ende des Mundstückes 1 beim Ankuppeln zweier Fahrzeuge, das heißt beim aufeinander zu Bewegen und aneinander Anlegen der beiden Stirnplatten 11, zurück bewegt wird, insbesondere, bis es bündig mit der Stirnfläche der Stirnplatte 11 abschließt. Beispielsweise wird das freie Ende des Mundstückes 1 durch eine Muffe 1.2 mit einem Dichtungsring 1.3 gebildet, wobei sich die Muffe 1.2 entsprechend an eine gegengleich gestaltete Muffe der Gegenkupplung anlegt. Die Muffe 1.2 kann auf die Hülse 1.1, beispielsweise in Form eines Gummirohres, aufgeschoben sein und durch die dargestellte Druckfeder 1.4 mit einer Axialkraft im Sinne eines Ausfahrens beaufschlagt sein.

An das Mundstück 1 schließt sich in Strömungsrichtung der Druckluft, wenn Druckluft über das Mundstück 1 zugeführt wird, ein Strömungskanal 3 an, der mit seinem dem Mundstück 1 abgewandten Ende in einem Druckluftstutzen 2 mündet. Am Druckluftstutzen 2 kann beispielsweise eine Rohrleitung 12 oder auch ein Schlauch angeschlossen sein, um die Luftkupplung mit dem Druckluftsystem beziehungsweise der Hauptluftleitung des Schienenfahrzeugs zu verbinden.

Im Bereich des Endes des Strömungskanals 3 mit dem Druckluftstutzen 2 ist ein Ventil 4 angeordnet, das einen Ventilkörper 4.1 und einen Ventilsitz 4.2 umfasst. Der Ventilsitz 4.2 ist im gezeigten Ausführungsbeispiel im Bereich des Anschlusses des Druckluftstutzens 2 vorgesehen. Der Ventilkörper 4.1 ist in seiner Öffnungsposition gezeigt, in welcher er durch die Kraft der Druckfeder 13 gehalten wird. Zum Verbringen des Ventilkörpers 4.1 in dessen Schließposition muss der Ventilkörper 4.1 über die Breite des Strömungskanals 3 bewegt werden, bis er am Ventilsitz 4.2 anschlägt.

Die Bewegung des Ventilkörpers 4.1 in seine Schließposition wird durch den Nocken 5.2 bewirkt, der an einer Welle 5.1 drehfest angeschlossen ist. Die Welle 5.1 ist wiederum drehfest an einem hier nicht gezeigten Hauptbolzen eines Kupplungsverschlusses oder ein anderes geeignetes Bauteil des Kupplungsverschlusses angeschlossen. Wenn die Zugkupplung verriegelt wird und entsprechend der Hauptbolzen oder das andere Bauteil des Kupplungsverschlusses betätigt wird, wird die Welle 5.1 verdreht, sodass der Nocken 5.2 auf der dem Ventilsitz 4.2 abgewandten Seite am Ventilkörper 4.1 angreift und den Ventilkörper 4.1 in Richtung des Ventilsitzes 4.2 verschiebt.

Auf der Welle 5.1 des Ventilantriebs 5 ist ein weiterer Nocken 5.3 vorgesehen, der sich gemeinsam mit dem ersten Nocken 5.2 verdreht. Dieser weitere Nocken 5.3 dient als Geber für den berührungslosen Positionssensor 7.

Im gezeigten Ausführungsbeispiel steht der Nocken 5.3 dem Positionssensor 7 in Axialrichtung des Positionssensors 7 beziehungsweise in Radialrichtung zur Verdrehachse 6 der Welle 5.1 mit seiner Erfassungsfläche 7.1 unmittelbar gegenüber, wenn sich die Welle 5.1 in der Position befindet, die einem geöffneten Kupplungszustand entspricht, also in der der Nocken 5.2 nicht am Ventilkörper 4.1 angreift. Wenn hingegen die Kupplung geschlossen ist und die Welle 5.1 verdreht wurde, sodass sich der Ventilkörper 4.1 in seine Schließposition bewegt hat, ist der Abstand zwischen dem zweiten Nocken 5.3 beziehungsweise der Oberfläche des die Nocken 5.2, 5.3 ausbildenden Bauteils, insbesondere metallischen Bauteils, auf der Welle 5.1 größer, was durch den Positionssensor 7 erfasst werden kann. Somit kann sicher festgestellt werden, ob der Nocken 5.2 beziehungsweise das den Nocken ausbildende Bauteil 5.2 in eine Position verdreht wurde, in welcher der Nocken 5.2 den Ventilkörper 4.1 in der Schließposition hält.

Im gezeigten Ausführungsbeispiel ist ein zweiter berührungsloser Positionssensor 7' vorgesehen, der eine redundante Überwachung der Position des Nockens 5.2 des Ventilantriebs 5 ermöglicht. Der zweite Positionssensor 7' erfasst, ob sich der Nocken 5.2 seiner Erfassungsfläche 7.1' angenähert hat und sich in seiner Schließposition befindet. Demnach ist das Signal der beiden Positionssensoren 7, 7' stets gegenläufig, das heißt, wenn der Positionssensor 7 ein nahes Bauteil erfasst, befindet sich der Ventilantrieb 5 beziehungsweise der Ventilkörper 4.1 in der Öffnungsposition, und wenn der Positionssensor 7' ein nahes Bauteil erfasst, befindet sich der Ventilantrieb 5 beziehungsweise der Ventilkörper 4.1 in der Schließposition. Damit kann eine besonders sichere Überwachung der Position erreicht werden.

Die Luftkupplung weist ein Gehäuse 8 auf, das im gezeigten Ausführungsbeispiel eine äußere Umfangswand 8.1 und eine innere Umfangswand 8.2 umfasst. Die innere Umfangswand 8.2 trennt einen Raum, in welchem der Ventilantrieb 5 beziehungsweise die Nocken 5.2, 5.3 angeordnet sind, vorliegend Nockenraum 10 genannt, vom Strömungskanal 3 ab. Die äußere Umfangswand 8.1 ist die Außenwand des Gehäuses 8 und schließt den Strömungskanal 3 und den Nockenraum 10 radial außen ab, bezogen auf die Verdrehachse 6. Wie man sieht, sind die Positionssensoren 7, 7` in jenem Abschnitt der äußeren Umfangswand 8.1 positioniert, welcher der inneren Umfangswand 8.2 diametral gegenübersteht. Im gezeigten Ausführungsbeispiel sind die Positionssensoren 7, 7' dabei in Bohrungen 9 in der äußeren Umfangswand 8.1 verschraubt und ragen insbesondre in den Raum mit dem Ventilantrieb 5 beziehungsweise den Nocken 5.2, 5.3 hinein. Bevorzugt ist das Gehäuse des Positionssensors 7 und/oder des Positionssensors 7` zumindest in dem durch die äußere Umfangswand 8.1 hindurch gesteckten Abschnitt zylindrisch beziehungsweise kreiszylindrisch. Die Erfassungsfläche 7.1 und/7.1 ` kann zum Beispiel kreisförmig sein.

Der Strömungskanal 3 ist strömungsoptimiert gestaltet. So weist dieser bevorzugt einen freien Strömungsquerschnitt für die Druckluft mit einer Mindestweite von 20 mm, bevorzugt 30 mm oder 31,75 mm auf. Der freie Strömungsquerschnitt kann zum Beispiel zumindest im Wesentlichen kreisflächenförmig sein. Entsprechendes gilt auch für das Mundstück 1 und den Druckluftstutzen 2, bezüglich der Mindestweite auch für das Ventil 4, wenn sich der Ventilkörper 4.1 in der Öffnungsposition befindet.

Durch die strömungsgünstige Gestaltung können in einer Hauptluftleitung, die sich über mehrere Schienenfahrzeuge mit erfindungsgemäßen automatischen Luftkupplungen und entsprechend durch die Luftkupplungen erstreckt, Durchschlagsgeschwindigkeiten von 250 m/s und mehr erreicht werden.

Wie dargestellt, sind sowohl das Mundstück 1 als auch der Druckluftstutzen 2 bezüglich ihrer Durchströmungsrichtung vorteilhaft radial zur Verdrehachse 6 ausgerichtet. Der Strömungskanal 3 erstreckt sich vorteilhat zumindest abschnittsweise oder insgesamt bogenförmig in Umfangsrichtung und/oder Tangentialrichtung zu der Verdrehachse 6.

Wie man insbesondere aus der Figur 2 erkennen kann, in der eine automatische Zugkupplung mit einer Stirnplatte 11 dargestellt ist, ist die erfindungsgemäße automatische Luftkupplung bevorzugt im oberen mittleren Bereich in der Stirnplatte 11 oder auch oberhalb der Stirnplatte 11 positioniert. Dabei wird der Nockenraum 10 (siehe die Figur 1) bevorzugt auch stirnseitig zur Verdrehachse 6 durch das Gehäuse 8 abgedeckt, sodass keine Fremdkörper von oben in das Gehäuse 8 eindringen können und die Funktion der Nocken 5.2, 5.3 oder die Positionssensoren 7, 7' beschädigen können.

Durch die Gehäusegestaltung wird ferner ein sicherer Schutz vor Verschmutzung, Schnee und Eis erreicht.

### Bezugszeichenliste

- 1: Mundstück
- 1.1: Hülse
- 1.2: Muffe
- 1.3: Dichtungsring
- 1.4: Druckfeder
- 2: Druckluftstutzen
- 3: Strömungskanal
- 4: Ventil
- 4.1: Ventilkörper
- 4.2: Ventilsitz
- 5: Ventilantrieb
- 5.1: Welle
- 5.2: Nocken
- 5.3: Nocken
- 6: Verdrehachse
- 7, 7`: Positionssensor
- 7.1, 7.1': Erfassungsfläche
- 8: Gehäuse
- 8.1: äußere Umfangswand
- 8.2: innere Umfangswand
- 9: Bohrung
- 10: Nockenraum
- 11: Stirnplatte
- 12: Rohrleitung
- 13: Druckfeder

## Patentansprüche

1. Automatische Luftkupplung für ein Schienenfahrzeug, insbesondere in Form eines Güterwagens,
mit einem Mundstück (1) zum Ankuppeln der Luftkupplung an eine gegengleiche Luftkupplung;
mit einem Druckluftstutzen (2) zum Anschließen der Luftkupplung an ein Schienenfahrzeugdruckluftsystem;
mit einem Strömungskanal (3), der das Mundstück (1) druckluftleitend mit dem Druckluftstutzen (2) verbindet;
mit einem im Strömungskanal (3) angeordneten Ventil (4), das einen Ventilkörper (4.1) und einen Ventilsitz (4.2) aufweist, wobei der Ventilkörper (4.1) bewegbar ist zwischen einer Öffnungsposition, in der er den Strömungskanal (3) zumindest weitgehend oder vollständig freigibt, und einer Schließposition, in welcher er den Strömungskanal (3) druckdicht absperrt;
mit einem Ventilantrieb (5), der am Ventilkörper (4.1) zumindest mittelbar angreift, um diesen aus der Öffnungsposition in die Schließposition und/oder aus der Schließposition in die Öffnungsposition zu betätigen; wobei der Ventilantrieb (5) eine um eine Verdrehachse (6) verdrehbare Welle (5.1) umfasst, die zum drehfesten Anschluss an einen Schienenfahrzeugkupplungsverschluss ausgeführt ist oder durch einen Schienenfahrzeugkupplungsverschluss gebildet wird und mit wenigstens einem Nocken (5.2) versehen ist, der zumindest mittelbar am Ventilkörper (4.1) zu dessen Betätigung angreift; wobei
wenigstens ein Positionssensor (7) im Bereich des Nockens (5.2) vorgesehen ist, der eine Verdrehposition des Nockens (5.2) zumindest mittelbar erfasst;
**dadurch gekennzeichnet, dass**
der wenigstens eine Positionssensor (7) als berührungsloser Sensor ausgeführt ist und die Luftkupplung ein Gehäuse (8) umfasst, welches den Strömungskanal (3) ausbildet und den Nocken (5.2) über dessen äußeren Umfang zumindest in Umfangsrichtung zur Verdrehachse (6) umschließt, wobei der wenigstens eine Positionssensor (7) vom Gehäuse (8) getragen wird.

2. Automatische Luftkupplung gemäß Anspruch 1, **dadurch gekennzeichnet, dass** der wenigstens eine Positionssensor (7) eine Erfassungsfläche (7.1, 7.1') aufweist, die dem Nocken (5.2) bezüglich der Drehachse (6) radial mit Abstand gegenübersteht.

3. Automatische Luftkupplung gemäß Anspruch 1 oder 2, **dadurch gekennzeichnet, dass** der wenigstens eine Positionssensors (7) in einer Bohrung (9) im Gehäuse (8) gehalten wird.

4. Automatische Luftkupplung gemäß einem der Ansprüche 1 bis 3, **dadurch gekennzeichnet, dass** sich der Strömungskanal (3) zumindest abschnittsweise bogenförmig in Umfangsrichtung und/oder Tangentialrichtung zu der Drehachse (6) erstreckt.

5. Automatische Luftkupplung gemäß einem der Ansprüche 1 bis 4, **dadurch gekennzeichnet, dass** das Gehäuse (8) den Nocken (5.2) und insbesondere die Welle (5.1) stirnseitig zur Verdrehachse (6) abdeckt.

6. Automatische Luftkupplung gemäß einem der Ansprüche 1 bis 5, **dadurch gekennzeichnet, dass** der Positionssensor (7) als induktiver Sensor oder kapazitiver Sensor ausgeführt ist.

7. Automatische Luftkupplung gemäß einem der Ansprüche 1 bis 6, **dadurch gekennzeichnet, dass** die Welle (5.1) mit wenigstens zwei über dem Umfang verteilt positionierten Nocken (5.2, 5.3) versehen ist, von denen der erste angeordnet ist, den Ventilkörper (4.1) zu betätigen und der zweite, drehfest am ersten Nocken (5.2) angeschlossene Nocken (5.3) einen Positionsgeber für den Positionssensor (7) ausbildet.

8. Automatische Luftkupplung gemäß einem der Ansprüche 4 bis 7, **dadurch gekennzeichnet, dass** das Gehäuse (8) in einem Radialschnitt durch die Verdrehachse (6) gesehen eine äußere Umfangswand (8.1) und eine innere Umfangswand (8.2) aufweist, die innere Umfangswand (8.2) einen Nockenraum (10), in welchem der wenigstens eine Nocken (5.2, 5.3) positioniert ist, von dem Strömungskanal (3) abtrennt und die äußere Umfangswand (8.1) den Strömungskanal (3) und den Nockenraum (10) auf der jeweils radial äußeren Seite begrenzt, wobei der wenigstens eine Positionssensor (7) in oder an einem Wandabschnitt der äußeren Umfangswand (8.1) angeordnet ist, der der inneren Umfangswand (8.2) bezogen auf die Verdrehachse (6) diametral gegenübersteht.

9. Automatische Zugkupplung für ein Schienenfahrzeug, insbesondere in Form eines Güterwagens, mit einer Stirnplatte (11), die mechanische Kupplungsbauteile wie einen Trichter und einen Kegel umschließt, und mit einer Luftkupplung gemäß einem der Ansprüche 1 bis 8.

## Claims

1. Automatic air coupling for a rail vehicle, in particular in the form of a goods wagon,
having a mouthpiece (1) for coupling the air coupling to an opposite air coupling;
having a compressed-air connector (2) for connecting the air coupling to a rail vehicle compressed-air system; having a flow channel (3) which connects the mouthpiece (1) to the compressed-air connector (2) so as to conduct compressed air;
having a valve (4) which is arranged in the flow channel (3) and which has a valve body (4.1) and a valve seat (4.2), wherein the valve body (4.1) is movable between an open position, in which it at least largely or completely exposes the flow channel (3), and a closed position, in which it shuts off the flow channel (3) in a pressure-tight manner;
having a valve drive (5) which acts at least indirectly on the valve body (4.1) in order to actuate the latter from the open position into the closed position and/or from the closed position into the open position; wherein the valve drive (5) comprises a shaft (5.1) which is rotatable about an axis of rotation (6), which is designed for non-rotatable connection to a rail vehicle coupling lock or is formed by a rail vehicle coupling lock and is provided with at least one cam (5.2), which acts at least indirectly on the valve body (4.1) to actuate the latter; wherein
at least one position sensor (7), which detects a rotational position of the cam (5.2) at least indirectly, is provided in the region of the cam (5.2);
**characterized in that**
the at least one position sensor (7) is designed as a non-contact sensor and the air coupling comprises a housing (8), which forms the flow channel (3) and encloses the cam (5.2) over its external extent, at least in the circumferential direction relative to the axis of rotation (6), wherein the at least one position sensor (7) is carried by the housing (8).

2. Automatic air coupling according to Claim 1, **characterized in that** the at least one position sensor (7) has a detection surface (7.1, 7.1') which is located radially opposite the cam (5.2) at a distance with respect to the axis of rotation (6).

3. Automatic air coupling according to Claim 1 or 2, **characterized in that** the at least one position sensor (7) is held in a hole (9) in the housing (8).

4. Automatic air coupling according to one of Claims 1 to 3, **characterized in that**, at least in some sections, the flow channel (3) extends in the shape of an arc in the circumferential direction and/or in a tangential direction relative to the axis of rotation (6).

5. Automatic air coupling according to one of Claims 1 to 4, **characterized in that** the housing (8) covers the cam (5.2) and in particular the shaft (5.1) at the front relative to the axis of rotation (6).

6. Automatic air coupling according to one of Claims 1 to 5, **characterized in that** the position sensor (7) is designed as an inductive sensor or capacitive sensor.

7. Automatic air coupling according to one of Claims 1 to 6, **characterized in that** the shaft (5.1) is provided with at least two cams (5.2, 5.3) positioned so as to be distributed over the circumference, of which the first is arranged to actuate the valve body (4.1) and the second (5.3), co-rotationally connected to the first cam (5.2), forms a position transmitter for the position sensor (7).

8. Automatic air coupling according to one of Claims 4 to 7, **characterized in that**, viewed in a radial section through the axis of rotation (6), the housing (8) has an outer circumferential wall (8.1) and an inner circumferential wall (8.2), the inner circumferential wall (8.2) separates a cam chamber (10) in which the at least one cam (5.2, 5.3) is positioned from the flow channel (3), and the outer circumferential wall (8.1) delimits the flow channel (3) and the cam chamber (10) on the respective radially outer side, wherein the at least one position sensor (7) is arranged in or on a wall section of the outer circumferential wall (8.1) which is diametrically opposite the inner circumferential wall (8.2) in relation to the axis of rotation (6).

9. Automatic train coupling for a rail vehicle, in particular in the form of a goods wagon, having a front plate (11) which encloses mechanical coupling components such as a funnel and a cone, and having an air coupling according to one of Claims 1 to 8.

## Revendications

1. Accouplement pneumatique automatique pour un véhicule ferroviaire, notamment sous la forme d'un wagon de marchandises,
avec une embouchure (1) pour le couplage de l'accouplement pneumatique à un accouplement pneumatique inversement symétrique ;
avec une tubulure d'air comprimé (2) pour le raccordement de l'accouplement pneumatique à un système d'air comprimé de véhicule ferroviaire ;
avec un canal d'écoulement (3), qui relie l'embouchure (1) à la tubulure d'air comprimé (2) en conduisant l'air comprimé ;
avec une soupape (4) agencée dans le canal d'écoulement (3), qui présente un corps de soupape (4.1) et un siège de soupape (4.2), le corps de soupape (4.1) pouvant être déplacé entre une position d'ouverture, dans laquelle il libère au moins en grande partie ou complètement le canal d'écoulement (3), et une position de fermeture, dans laquelle il bloque le canal d'écoulement (3) de manière étanche à la pression ;
avec un entraînement de soupape (5), qui agit au moins indirectement sur le corps de soupape (4.1) afin d'actionner celui-ci de la position d'ouverture à la position de fermeture et/ou de la position de fermeture à la position d'ouverture ; l'entraînement de soupape (5) comprenant un arbre (5.1), rotatif autour d'un axe de rotation (6), qui est réalisé pour le raccordement immobile en rotation à une fermeture d'accouplement de véhicule ferroviaire ou qui est formé par une fermeture d'accouplement de véhicule ferroviaire et qui est pourvu d'au moins une came (5.2) qui agit au moins indirectement sur le corps de soupape (4.1) pour son actionnement ; au moins un capteur de position (7) étant prévu dans la zone de la came (5.2), qui détecte au moins indirectement une position de rotation de la came (5.2) ;
**caractérisé en ce que**
l'au moins un capteur de position (7) est réalisé sous forme de capteur sans contact et l'accouplement pneumatique comprend un boîtier (8), qui forme le canal d'écoulement (3) et qui entoure la came (5.2) sur sa périphérie supérieure au moins dans la direction périphérique par rapport à l'axe de rotation (6), l'au moins un capteur de position (7) étant porté par le boîtier (8).

2. Accouplement pneumatique automatique selon la revendication 1, **caractérisé en ce que** l'au moins un capteur de position (7) présente une surface de détection (7.1, 7.1') qui est fait face radialement à distance à la came (5.2) par rapport à l'axe de rotation (6).

3. Accouplement pneumatique automatique selon la revendication 1 ou 2, **caractérisé en ce que** l'au moins un capteur de position (7) est maintenu dans un alésage (9) dans le boîtier (8).

4. Accouplement pneumatique automatique selon l'une quelconque des revendications 1 à 3, **caractérisé en ce que** le canal d'écoulement (3) s'étend au moins par sections en forme d'arc dans la direction périphérique et/ou dans la direction tangentielle à l'axe de rotation (6) .

5. Accouplement pneumatique automatique selon l'une quelconque des revendications 1 à 4, **caractérisé en ce que** le boîtier (8) recouvre la came (5.2) et notamment l'arbre (5.1) du côté frontal par rapport à l'axe de rotation (6).

6. Accouplement pneumatique automatique selon l'une quelconque des revendications 1 à 5, **caractérisé en ce que** le capteur de position (7) est réalisé sous forme de capteur inductif ou de capteur capacitif.

7. Accouplement pneumatique automatique selon l'une quelconque des revendications 1 à 6, **caractérisé en ce que** l'arbre (5.1) est pourvu d'au moins deux cames (5.2, 5.3) positionnées de manière répartie sur la périphérie, dont la première est agencée pour actionner le corps de soupape (4.1) et la deuxième came (5.3), raccordée de manière immobile en rotation à la première came (5.2), forme un transmetteur de position pour le capteur de position (7).

8. Accouplement pneumatique automatique selon l'une quelconque des revendications 4 à 7, **caractérise en ce que** le boîtier (8), vu dans une coupe radiale à travers l'axe de rotation (6), présente une paroi périphérique extérieure (8.1) et une paroi périphérique intérieure (8.2), la paroi périphérique intérieure (8.2) séparant un espace de came (10), dans lequel l'au moins une came (5.2, 5.3) est positionnée, du canal d'écoulement (3) et la paroi périphérique extérieure (8.1) délimitant le canal d'écoulement (3) et l'espace de came (10) sur le côté radialement extérieur respectif, l'au moins un capteur de position (7) étant agencé dans ou sur une section de paroi de la paroi périphérique extérieure (8.1) qui est diamétralement opposée à la paroi périphérique intérieure (8.2) par rapport à l'axe de rotation (6).

9. Accouplement de traction automatique pour un véhicule ferroviaire, notamment sous la forme d'un wagon de marchandises, avec une plaque frontale (11) qui entoure des composants d'accouplement mécaniques tels qu'un entonnoir et un cône, et avec un accouplement pneumatique selon l'une quelconque des revendications 1 à 8.
